# EUROPÄISCHE PATENTSCHRIFT

(11) **EP 0 530 498 B1**
(45) Veröffentlichungstag und Bekanntmachung des Hinweises auf die Patenterteilung: **14.06.1995**
(21) Anmeldenummer: 92112979.7
(22) Anmeldetag: 01.08.1992
(51) Int. Cl.: A47L 9/14, F16K 15/03

(54) **Rückschlagklappe**
Flap valve
Clapet de retenue

(30) Priorität: 31.08.1991 DE 9110827 U
(43) Veröffentlichungstag der Anmeldung: 10.03.1993
(73) Patentinhaber: Vorwerk & Co. Interholding GmbH, D-42216 Wuppertal (DE)
(72) Erfinder: Gühne, Wieland, W-5630 Remscheid (DE); Ahlf, Heinz-Jürgen, W-5060 Bergisch Gladbach (DE)

(56) Entgegenhaltungen:
- DE-B- 1 628 707
- DE-U- 8 132 813
- DE-U- 9 110 827
- US-A- 2 626 418

## Beschreibung

Die Erfindung betrifft eine Rückschlagklappe aus elastischem Material, wie Gummi oder ähnlichem, für aufrechtstehende Stutzen zur Aufnahme von Filterbeutelgrundplatten von Staubsaugern, insbesondere Handstaubsaugern. Die Rückschlagklappe ist am Filterstutzen zwischen diesem und einem Filterbeutel befestigt und weist ein Filmscharnier auf.

Wie aus dem Gebrauchsmuster G 81 32 813.3 bekannt, bestehen Rückschlagklappen aus elastischen Gummiteilen, die über eine umlaufende Wulst verfügen, die genügend Knickfestigkeit sicherstellt.
Es existieren außerdem Lösungen mit Schlitzen im Bereich des Biegequerschnitts der Klappen, um eine gute Knickfähigkeit zu gewährleisten.

Der Nachteil dieser Lösungen liegt darin, daß entweder eine gute Knickfähigkeit oder eine gute Knickfestigkeit erreicht wird; das heißt, eine der beiden Zielsetzungen wird immer nur mangelhaft erreicht.
Das hat zur Folge, daß die Rückschlagklappe entweder zu hohe Verluste im Luftstrom des Staubsaugers verursacht, oder daß sie, insbesondere bei eventuellen Lageveränderungen des Staubsaugers, den Stutzen nicht dichtend verschließt, so daß bei ausgeschaltetem Gerät Schmutz in das Gebläse gelangen kann.

Aufgabe der Erfindung ist es, sicherzustellen, daß eine Rückschlagklappe den Arbeitsluftstrom des Staubsaugers nicht behindert, jedoch bei Gerätestillstand den Filterstutzen dicht verschließt.

Gelöst ist diese Aufgabe durch die in Anspruch 1 dargelegte Erfindung.
Die Unteransprüche 2 und 3 stellen vorteilhafte Ausgestaltungen der Erfindung dar.

Die Vorteile der erfinderischen Lösung liegen darin, daß genügend Knickfestigkeit vorhanden ist, um zu verhindern, daß Schmutz aus dem Filterbeutel in den Filterstutzen gelangen kann. Gleichzeitig behindert die Rückschlagklappe wegen ihrer hohen Knickfähigkeit nur minimal den Luftstrom.

Der Gegenstand der Erfindung ist nachstehend anhand eines zeichnerisch veranschaulichten Ausführungsbeispiels näher erläutert.

Es zeigt:
- Fig. 1:: Den Filterstutzen mit der Rückschlagklappe in Seitenansicht,
- Fig. 2:: die Rückschlagklappe in Draufsicht in geschlossenem Zustand,
- Fig. 3:: eine der Fig. 2 entsprechende Darstellung in geöffnetem Zustand,
- Fig. 4:: das Schließkraft-Weg-Diagramm der Rückschlagklappe.

Bei Stillstand des Staubsaugers liegt die Rückschlagklappe (2) dichtend auf dem Rand (3) des Filterstutzens (1) auf.
Dies gewährleisten - auch bei Lageveränderungen des Staubsaugers - die aufrechtstehenden Rippen (8) am Filmscharnier (6) an der Stelle des Biegequerschnitts (7-7 ), indem sie eine hohe Schließkraft (10) der Rückschlagklappe (2) bewirken.
Bei Betrieb des Staubsaugers weichen die Rippen (8), nachdem ihnen genügend Kraft durch den Luftstrom (4) entgegengebracht wird, am Scharnier (6) seitlich aus (9) und die Klappe 2 öffnet sich (5).
Die Schließkraft (13) wird jetzt nicht mehr von den Rippen (9) beeinflußt.

Eine Betrachtung der Schließkraft-Weg-Linie zeigt zu Anfang - das heißt, bei Gerätestillstand - die für die Schließfunktion nötige, relativ große Schließkraft (10).
Beim anschließenden Anschalten des Staubsaugers drückt der Luftstrom (4) gegen die Rückschlagklappe (2) und die Schließkraft steigt kurzzeitig an (11), weil die Rippen (8) dem Luftstrom (4) einen Widerstand entgegensetzen.
Ist dieser vom Luftstrom (4) überwunden und die Rippen (8) weichen seitlich aus (9), sinkt die Schließkraft (12) und die Klappe (2) öffnet sich (5). Danach - das heißt bei Weiterbetrieb des Staubsaugers - zeigt die Schließkraft (mit geringeren Absolutwerten) den gleichen Verlauf (13) wie der (14) einer Klappe, die bei Gerätestillstand die gleiche, jedoch auch bei Betrieb des Staubsaugers immer gleichbleibende Schließkraft (10) hat.

## Patentansprüche

1. Rückschlagklappe (2) aus elastischem Material, wie Gummi oder ähnlichem, für aufrechtstehende Stutzen (1) zur Aufnahme von Filterbeutelgrundplatten von Staubsaugern, insbesondere Handstaubsaugern, wobei die Rückschlagklappe (2) am Filterstutzen (1) zwischen diesem und einem Filterbeutel befestigt ist und ein Filmscharnier (6) aufweist, dadurch gekennzeichnet, daß die Rückschlagklappe (2) filterbeutelseitig quer durch das Filmscharnier (6) verlaufende Rippen (8) mit einer Höhe von mindestens 2 mm und einer Breite von 0,2 bis 0,8 mm aufweist.

2. Rückschlagklappe nach Anspruch 1, dadurch gekennzeichnet, daß die Rippen (8) aus einem elastischen Material, wie Gummi oder ähnlichem, bestehen.

3. Rückschlagklappe nach Anspruch 1 und 2, dadurch gekennzeichnet, daß die Rippen (8) senkrecht zum Filmscharnier (6) verlaufen.

## Claims

1. A check valve (2) of flexible material such as rubber or the like, for vertical nozzles (1) adapted to receive filter bag base plates of vacuum cleaners, especially hand vacuum cleaners, the check valve (2) being fastened to the filter nozzle (1) between the latter and a filter bag and having a film hinge (6), characterized in that the check valve (2) at its filter bag end exhibits ribs (8) at least 2 mm high and 0.2 through 0.8 mm wide, which extend transversally through the film hinge (6).

2. A check valve according to claim 1, characterized in that the ribs (8) are of a flexible material such as rubber or the like.

3. A check valve according to claims 1 and 2, characterized in that the ribs (8) extend vertically in relation to the film hinge (6).

## Revendications

1. Clapet de non-retour (2) en matériau souple, tel que caoutchouc ou autre matériau de ce genre, pour des tubulures verticales (1) destinées à la réception des plaques de base de sacs filtrants d'aspirateurs, en particulier d'aspirateurs-balais, le clapet de non-retour (2) étant fixé à la tubulure du filtre (1) entre cette dernière et un sac filtrant et présentant une charnière-film (6), caractérisée par le fait que le clapet de non-retour (2) présente, à l'extrémité du sac filtrant, des nervures (8) d'au moins 2 mm de haut et de 0,2 à 0,8 mm de large, qui s'étirent transversalement par la charnière-film (6).

2. Clapet de non-retour conformément à la revendication 1, caractérisé par le fait que les nervures (8) sont faites dans un matériau éleastique, tel que caoutchouc ou autre matériau de ce genre.

3. Clapet de non-retour conformément aux revendications 1 et 2, caractérisé par le fait que les nervures (8) s'étirent verticalement par rapport à la charnière-film (6).
